# EUROPÄISCHE PATENTSCHRIFT

(11) **EP 2 651 562 B1**
(45) Veröffentlichungstag und Bekanntmachung des Hinweises auf die Patenterteilung: **22.06.2016**
(21) Anmeldenummer: 11791564.5
(22) Anmeldetag: 06.12.2011
(51) Int. Cl.: B02B 1/04

(54) **VORRICHTUNG ZUM BENETZEN VON KÖRNERFRÜCHTEN MIT EINER FLÜSSIGKEIT SOWIE VERFAHREN ZUM BENETZEN VON KÖRNERFRÜCHTEN MIT EINER FLÜSSIGKEIT**
DEVICE AND METHOD FOR WETTING GRAIN WITH A LIQUID
DISPOSITIF ET PROCÉDÉ POUR HUMIDIFIER DES GRAINS AVEC UN LIQUIDE

(30) Priorität: 17.12.2010 DE 102010061318
(43) Veröffentlichungstag der Anmeldung: 23.10.2013
(73) Patentinhaber: Vibronet Gräf GmbH & Co. KG, 35633 Lahnau-Dorlar (DE)
(72) Erfinder: GRÄF, Dieter Otto, 35633 Lahnau-Dorlar (DE)
(74) Vertreter: Knefel, Cordula
(86) Internationale Anmeldenummer: PCT/EP2011/071938
(87) Internationale Veröffentlichungsnummer: WO 2012/080041

(56) Entgegenhaltungen:
- CH-A- 463 247
- DE-A1- 4 127 290
- DE-A1- 19 733 424
- JP-A- 2001 321 682

## Beschreibung

Die Erfindung betrifft eine Vorrichtung zum Benetzen von Körnerfrüchten mit einer Flüssigkeit sowie ein Verfahren zum Benetzen von Körnerfrüchten mit einer Flüssigkeit.

Zur Mehlgewinnung muss der Mehlkörper (Endosperm) eines Getreidekornes von der Kleie (Schalen und Keime) getrennt werden. Die Getreidekörner werden hierzu mit Wasser benetzt, damit die Schalen aufweichen und anschließend abgeschält werden können.

Unter dem Begriff Körnerfrüchte werden gemäß der Erfindung alle Früchte verstanden, welche einen Kern aufweisen und eine den Kern umgebende harte oder weiche Schale oder Haut. Unter den Begriff Körnerfrüchte fallen damit beispielsweise sämtliche Getreidekörner wie auch Hülsenfrüchte, Mais, Reis, Bohnen, Kaffeebohnen, Kakaobohnen und dergleichen mehr.

Aus der Praxis ist es bekannt, Körnerfrüchte, das heißt beispielsweise Getreidekörner, in einer Förderschnecke (Netzschnecke) mit Wasser zu vermischen. Danach wird das Korn 12 bis 72 Stunden, je nach Kornart, liegen gelassen, damit das Wasser die Schalen aufweichen kann. Diese langen Abstehzeiten sind von großem Nachteil, da für die Lagerung während der Abstehzeit eine große Raumkapazität erforderlich ist. Durch diese notwendige Raumkapazität wird die maximale Herstellungskapazität einer Mühle häufig beschränkt.

Außerdem kommt es während langer Lagerzeiten zu erhöhten Gesamtkeimzahlen sowie Hefen- und Schimmelbildung und dergleichen.

Zum Stand der Technik (DE 41 27 290 C2) gehört ein Verfahren zum Benetzen von Körnerfrüchten mit einer Flüssigkeit sowie eine Vorrichtung zur Durchführung des Verfahrens.

Bei dieser zum Stand der Technik gehörenden Vorrichtung zum Benetzen von Körnerfrüchten mit einer Flüssigkeit ist eine Rüttelvorrichtung vorgesehen, die aus einem mit etwa vertikaler Achse angeordneten Rohr besteht, das mit einem das Rohr in Rüttelbewegung versetzenden Motor verbunden ist.

Ausgehend von diesem Stand der Technik liegt der vorliegenden Erfindung das technische Problem zugrunde, eine Vorrichtung und ein Verfahren zum Benetzen von Körnerfrüchten mit einer Flüssigkeit anzugeben, mit denen eine höhere Wasserzugabe in einem Rütteldurchgang und Abstehdurchgang möglich ist, bei denen die Abstehzeiten deutlich verkürzt und die Ausbeute an hellen Mehlen größer ist. Darüber hinaus soll eine Vorrichtung angegeben werden, die eine deutlich verminderte Bauhöhe aufweist und die eine deutlich größere Hygiene im Bereich der Körnerfrüchte aufweist.

Dieses technische Problem wird durch eine Vorrichtung mit den Merkmalen gemäß Anspruch 1 sowie durch ein Verfahren mit den Merkmalen gemäß den Ansprüchen 16 und 17 gelöst.

Die erfindungsgemäße Vorrichtung zum Benetzen von Körnerfrüchten mit einer Flüssigkeit mit einer Rütteleinrichtung für die Körnerfrüchte, die ein Rohr aufweist und wenigstens einen das Rohr in Rüttelbewegung versetzenden Motor, der eine Motorfußplatte zum Anschluss einer zur rüttelnden Vorrichtung aufweist, zeichnet sich dadurch aus, dass das Rohr mit der Motorfußplatte kraftschlüssig verbunden ist und dass das Rohr maximal eine Länge aufweist, die der zweifachen Länge der Motorfußplatte entspricht.

Das Rohr wird vorteilhaft vertikal oder schräg oder horizontal angeordnet. Besonders bevorzugte Ausführungsformen sind ein vertikal oder ein schräg angeordnetes Rohr.

Die erfindungsgemäße Vorrichtung erzielt unter anderem folgende vier Vorteile:
a) Es ist eine erhöhte Zugabe von Flüssigkeit möglich.
b) Die Ausbeute an hellen Mehlen ist bei Körnerfrüchten, die mittels der erfindungsgemäßen Vorrichtung mit einer Flüssigkeit benetzt werden, deutlich höher.
c) Die Abstehzeit der Körnerfrüchte verkürzt sich deutlich.
d) Man erhält eine deutliche Energieeinsparung.

Durch die erfindungsgemäße Ausführung der Vorrichtung wird die Vibrationsenergie des wenigstens einen Vibrationsmotors direkt und dadurch deutlich wirksamer auf die Körnerfrüchte übertragen, so dass es möglich ist, mit dieser Vorrichtung erstmalig eine Wasserzugabe von 12 % in einem Durchgang zuzuführen.

Gemäß dem Stand der Technik wurden bisher lediglich Wasserzugaben von circa 8 % in einem Durchgang erreicht.

Die Ausbeute an hellen Mehlen ist bei Körnerfrüchten, die mit der erfindungsgemäßen Vorrichtung mit einer Flüssigkeit benetzt werden, deutlich höher. Diese größere Ausbeute an hellen Mehlen entsteht dadurch, dass die Trennung zwischen Schale und Endosperm deutlich verbessert ist. Die größere Ausbeute an hellen Mehlen beträgt zwischen 0,5 % bis 1 %.

Ein weiterer Vorteil der erfindungsgemäßen Vorrichtung besteht darin, dass eine deutliche Verkürzung der Abstehzeit der Körnerfrüchte erzielt wird.

Gemäß dem Stand der Technik sind Abstehzeiten zwischen 12 und 72 Stunden je nach Kornart üblich.

Körnerfrüchte, die mit der erfindungsgemäßen Vorrichtung mit einer Flüssigkeit benetzt werden, benötigen lediglich eine Abstehzeit von beispielsweise zwei bis vier Stunden. Bei der Bioethanolherstellung sind sogar Abstehzeiten von 15 Minuten bis 60 Minuten möglich.

Bei Schäl-, Peelverfahren oder anderen Verfahren sind ebenfalls Abstehzeiten von 15 bis 60 Minuten möglich.

Dadurch, dass die Länge des Rohres maximal der zweifachen Länge der Motorfußplatte entspricht, werden die Enden des Rohres selbst nicht oder kaum in Schwingungen versetzt. Das bedeutet, dass die Vibrationsenergie nicht in Schwingungen des Rohres umgesetzt wird, sondern vollständig oder fast vollständig auf die Körnerfrüchte übertragen wird.

Dadurch, dass das zu rüttelnde Rohr maximal eine Länge aufweist, die der zweifachen Länge der Motorfußplatte entspricht, erhält man gegenüber den zum Stand der Technik gehörenden Vibrationsvorrichtungen eine deutliche Gewichtsreduktion des zu rüttelnden Rohres, wodurch eine verbesserte, direktere Übertragung der Rüttelenergie auf die Körnerfrüchte erzielt wird.

Eine weitere Ausführungsform der Erfindung sieht bei der Anordnung von wenigstens zwei Motoren vor, dass das Rohr mit jeder der Motorfußplatten der wenigstens zwei Motoren kraftschlüssig verbunden ist, und dass das Rohr maximal eine Länge aufweist, die der zweifachen Summe der Längen sämtlicher Motorfußplatten entspricht. Das bedeutet, dass bei Anordnung von beispielsweise zwei Motoren das Rohr mit der Motorfußplatte jedes Motors kraftschlüssig verbunden ist. Die Gesamtlänge des Rohres ist maximal so groß wie die zweifache Summe der Längen der beiden Motorfußplatten. Auch hierdurch ist wiederum gewährleistet, dass die Enden des Rohres nicht in unerwünschte Schwingungen geraten.

Gemäß einer bevorzugten Ausführungsform der Erfindung weist das Rohr eine Länge auf, die der Länge der Motorfußplatte entspricht. Bei dieser Ausführungsform wird es vollständig vermieden, dass die Enden des Rohres in Schwingungen versetzt werden. Das bedeutet, dass die Vibrationsenergie nicht in Schwingungsenergie der Rohre umgesetzt wird, sondern vollständig auf die Körnerfrüchte übertragen werden kann. Hierdurch ist gewährleistet, dass die Körnerfrüchte, die vor dem Durchlaufen des Rohres mit der Flüssigkeit vermischt wurden, der Vibrationsenergie vollständig ausgesetzt sind, und dass die Flüssigkeit deutlich besser in die Körnerfrüchte eindringt, wodurch wiederum die Abstehzeit verringert wird.

Gemäß einer weiteren Ausführungsform der Erfindung weist das Rohr minimal eine Länge auf, die der Länge der Motorfußplatte entspricht. Es besteht jedoch auch die Möglichkeit, das Rohr kürzer auszubilden. In diesem Falle ist beispielsweise eine Adapterplatte zwischen der Motorfußplatte und dem Rohr erforderlich.

Eine besonders bevorzugte Ausführungsform der Erfindung sieht vor, dass die kraftschlüssige Verbindung mit dem Vibrationsmotor etwa in der Mitte des Rohres angeordnet ist. Hierdurch wird die Vibrationsenergie des Motors optimal auf das Rohr übertragen, ohne dass wiederum unerwünschte Schwingungen des Rohres auftreten.

Unter kraftschlüssiger Verbindung wird die Verbindung zwischen der Motorfußplatte des Vibrationsmotors und dem Rohr oder zwischen der Motorfußplatte des Vibrationsmotors und wenigstens einer weiteren Platte, zwischen denen das Rohr angeordnet ist oder an der oder denen das Rohr angeordnet ist, verstanden, um die Vibrationen von dem Motor auf das Rohr oder auf die wenigstens eine Platte und damit auf das Rohr zu übertragen.

Die Motorfußplatte ist Bestandteil des Motors. Die Motorfußplatte ist die Platte, die die Rüttelbewegungen von dem Motor auf die zu rüttelnde Vorrichtung, die hierzu mit der Motorfußplatte verbunden ist, überträgt.

Das Rohr kann vorteilhaft einen runden, elliptischen oder eckigen Querschnitt aufweisen. Es ist beispielsweise möglich, ein Vierkant-Rohr zu verwenden. Andere Querschnitte sind ebenfalls möglich.

Eine weitere vorteilhafte Ausführungsform der Erfindung sieht vor, das Rohr aus wenigstens zwei zusammengesetzten Einzelrohren auszubilden. Besonders vorteilhaft werden Vierkantrohre verwendet, die mit ihren Außenflächen flächig miteinander in Verbindung stehen und in diesem Aufbau fest miteinander verbunden sind. Diese Ausbildung des Rohres weist den Vorteil auf, dass der Aufbau sehr einfach ist und dass das Rohr eine größere Steifigkeit als ein einfaches Vierkantrohr aufweist.

Gemäß einer weiteren Ausführungsform der Erfindung besteht das Rohr aus Vollmaterial und weist eine Mehrzahl von in Längsrichtung durchgehenden Bohrungen auf, durch die das Körnerfrüchte-Flüssigkeits-Gemisch geführt wird.

Gemäß einer weiteren vorteilhaften Ausführungsform der Erfindung weist das Rohr Zwischenwände auf, die variabel in dem Rohr (Rundrohr/Vierkantrohr) einsetzbar sind. Es besteht auch die Möglichkeit, dass das Rohr fest eingesetzte Zwischenwände aufweist, und dass anwendungsabhängig jeweils das passende Rohr in der Vorrichtung angeordnet wird.

Hierdurch ist es möglich, die Dimension der Querschnitte in dem Rohr variabel zu gestalten, um für verschiedene Körnerfrüchte eine maximale Erdbeschleunigung zu erreichen. Je größer die Querschnittsfläche des Rohres ist, umso größer ist die Verweildauer des Körnerfrüchte-Flüssigkeits-Gemisches in dem Rohr bei gleicher Durchsatzmenge. Durch die größere Verweildauer kann die Vibrationsenergie mit mehr Wirkung in das Körnerfrüchte-Flüssigkeits-Gemisch eingebracht werden.

Gemäß einer weiteren vorteilhaften Ausführungsform der Erfindung sind das Rohr und/oder die Zwischenwände wenigstens teilweise mit einer Beschichtung versehen. Vorteilhaft ist eine Antihaftbeschichtung und/oder eine abriebfeste Beschichtung und/oder eine elektrostatisch ableitende Beschichtung und/oder eine chemisch beständige Beschichtung, die beispielsweise einen Korrosionsschutz gewährleistet, vorgesehen. Besonders vorteilhaft sind das Rohr und/oder die Zwischenwände wenigstens teilweise mit Teflon (eingetragene Marke der E.I. du Pont de Nemours and Co., Wilmington Del., USA) beschichtet. Durch die Beschichtung mit Teflon oder den anderen Materialien, die die Haftwirkung des Körnerfrüchte-Flüssigkeits-Gemisches an dem Rohr oder den Zwischenwänden vermindert, wird erreicht, dass das Körnerfrüchte-Flüssigkeits-Gemisch nicht so leicht an dem Rohr und den Zwischenwänden anhaftet. Idealerweise sollen die Anhaftungen komplett vermieden werden. Damit ist das Durchlaufverhalten des Körnerfrüchte-Flüssigkeits-Gemisches durch das Rohr optimiert. Dies ist erforderlich, damit sich das Rohr nicht mit dem Körnerfrüchte-Flüssigkeits-Gemisch zusetzt und dass durch kleinere Anhaftungen des Körnerfrüchte-Flüssigkeits-Gemisches keine Schimmel- oder Hefenbildung auftritt und die Gesamtkeimzahl niedrig gehalten wird.

Gemäß einer weiteren bevorzugten Ausführungsform der Erfindung weist die Vorrichtung einen Vormischer auf, in dem den Körnerfrüchten die Flüssigkeit zugegeben wird und die Körnerfrüchte mit der Flüssigkeit schonend ohne Bruch oder Abrieb, das heißt ohne Beschädigung der äußeren Schalenschichten vermischt werden. Der Vormischer weist hierzu wenigstens ein Mischerpaddel auf, welches an einer Rückseite abgerundet ausgebildet ist. Mit dem wenigstens einen Mischerpaddel werden die Körnerfrüchte und die Flüssigkeit miteinander vermischt. Durch die Abrundung des wenigstens einen Mischerpaddels auf der Rückseite werden Anhaftungen des Körnerfrüchte-Flüssigkeits-Gemisches an dem Mischerpaddel vermieden, wodurch wiederum die Hygiene in der Vorrichtung verbessert wird. Durch den Vormischer wird erreicht, dass die Körnerfrüchte gleichmäßig mit der Flüssigkeit vermischt werden, so dass die Vibrationsenergie in dem nachgeordneten Rohr auf das gleichmäßig gemischte Körnerfrüchte-Flüssigkeits-Gemisch übertragen wird und hierdurch ein optimales Eindringen der Flüssigkeit in die Körnerfrüchte gewährleistet ist.

Die Mischerpaddel sind vorteilhaft mit Abstand zu der Wasserzuführung angeordnet, so dass das zugeführte Wasser als erstes zwischen den Körnerfrüchten versickert. Dadurch, dass das wenigstens eine Mischerpaddel mit Abstand angeordnet ist, wird das Wasser durch das Mischerpaddel nicht in dem Vormischer nach außen getragen, wodurch gemäß dem Stand der Technik Ablagerungen aus Staub, Abriebteilchen und Wasser entstehen. Diese Ablagerungen erhöhen die Gesamtkeimzahl sowie die Schimmel- und Hefenbildung. Dadurch, dass die Mischerpaddel mit Abstand zu der Wasserzuführung angeordnet sind, werden die Körnerfrüchte oberhalb der Mischerpaddel ebenfalls in eine leichte Drehbewegung versetzt, wodurch ein erstes Verteilen des zugeführten Wassers erfolgt. Erst im Bereich der Mischerpaddel erfolgt dann eine vollständige Durchmischung der Körnerfrüchte mit dem Wasser.

Gemäß einer weiteren vorteilhaften Ausführungsform der Erfindung ist die Rückseite des wenigstens einen Mischerpaddels im Querschnitt halbkreisförmig ausgebildet. Hierdurch werden Anhaftungen des Körnerfrüchte-Flüssigkeits-Gemisches weitgehend vermieden.

Vorteilhaft ist der Vormischer aus rostfreiem Stahl und/oder aus Stahl gebildet. Diese Ausbildungsform weist den Vorteil auf, dass eine größere Hygiene in dem Vormischer erzielt wird. Es ist auch möglich, den Vormischer aus Carbonfasern, Keramik, Aluminium und/oder Kunststoff oder anderen Stoffen auszubilden.

Um den Vormischeffekt im Mischer zu erhöhen, das heißt eine bessere Vermischung der Körnerfrüchte mit der Flüssigkeit zu erzielen, ist in dem Vormischer mindestens ein Wasserzuführelement angeordnet. Je nach Durchmesser des Vormischers werden vorteilhaft mehrere Wasserzuführelemente in Abhängigkeit von dem Durchmesser des Vormischers vorgesehen.

Der Antrieb des Vormischers ist vorteilhaft frequenzgesteuert zur variablen Geschwindigkeitsregelung ausgestaltet, um eine optimale Vermischung je nach Art der Körnerfrüchte zu erzielen.

Gemäß einer weiteren bevorzugten Ausführungsform der Erfindung treibt der Motor das Rohr mit einer Frequenz von mindestens 65 Hz, vorzugsweise mindestens 70 Hz an.

Ab dieser Frequenz wird ein optimales Eindringen der Flüssigkeit in die Körnerfrüchte erzielt, so dass das angestrebte Ziel von wenigstens 12 % Wasserzugabe in einem Durchgang hierdurch erreicht wird.

Das Körnerfrüchte-Flüssigkeits-Gemisch wird in dem Vibrationsrohr vorteilhaft einer hohen Beschleunigung während des Rüttelvorganges ausgesetzt, nämlich in der Größenordnung von 5 g bis 15 g (g = Erdbeschleunigung), vorzugsweise 13 g bis 15 g. Trotz dieser hohen Beschleunigung prallt das Körnerfrüchte-Flüssigkeits-Gemisch nicht hart auf die Wände, da die mit der Flüssigkeit vermischten Körner relativ kompakt in dem Rohr oder in den Rohrkammern angeordnet sind, das heißt, die Energieübertragung auf das Körnerfrüchte-Flüssigkeits-Gemisch erfolgt nicht durch harte Schläge auf dieses Gemisch, sondern durch Anliegen der Körner und gegebenenfalls der Flüssigkeitströpfchen an der Rohrwand oder einer Zwischenwand. Die Oberflächenspannung der Flüssigkeit wird durch die hohe Beschleunigung aufgehoben. Dadurch legt sich der Flüssigkeitsfilm um die gesamte Körnerfrüchte-Oberfläche.

Die Rüttelzeit der mit der Flüssigkeit vermischten Körnerfrüchte beträgt vorteilhaft etwa 2 bis 20 Sekunden in dem Rohr.

Die mit der Flüssigkeit vermischten Körnerfrüchte können die Rütteleinrichtung kontinuierlich und/oder diskontinuierlich (chargenweise) durchlaufen.

Vorteilhaft werden die Körnerfrüchte kompakt in dem wenigstens einen Rohr angeordnet und durchlaufen dieses kompakt.

Der Vormischer ist im Querschnitt vorteilhaft konusförmig mit einer Verjüngung nach unten oder zylindrisch oder kegelförmig mit einer Verjüngung nach oben ausgebildet. In diesen Vormischern ist eine verbesserte und optimale Vermischung der Körnerfrüchte mit der Flüssigkeit gewährleistet.

Durch die verbesserte Vermischung in dem Vormischer und durch die erfindungsgemäße Vibration dringt erstmalig das zugegebene Wasser auch in die Getreidefurche, die ein Sechstel der gesamten Kornoberfläche ausmacht, ein.

Hierdurch erhöht sich die Gesamtmehlausbeute. Es fällt außerdem ein höherer Prozentsatz an Grießen und Dunsten an.

Grundsätzlich besteht die Möglichkeit, auch ein Lebensmittel verträgliches Desinfektionsmittel zuzugeben. Da dieses auch erstmalig bis in die Getreidefurche eindringen kann, wird damit die Gesamtkeimzahl sowie Schimmel und Hefen verringert.

Um die Abstehzeit zusätzlich zu verringern, kann das erfindungsgemäße Verfahren zum Benetzen von Körnerfrüchten mit einer Flüssigkeit in einer erfindungsgemäßen Vorrichtung mit enthärtetem Wasser gemischt und anschließend gerüttelt werden. Dem enthärteten Wasser ist Calcium und Magnesium entzogen worden. Hierdurch macht sich das erfindungsgemäße Verfahren den Effekt der Osmose zu Nutze. In den Schalen der Körnerfrüchte sind unter anderem üblicherweise Calcium und Magnesium enthalten. Werden die Körnerfrüchte mit Wasser gemischt, denen Calcium und Magnesium entzogen wurde, dringt das Wasser aufgrund der erhöhten Osmosewirkung schneller in die Schale der Körnerfrüchte ein, so dass hier eine noch schnellere Wasseraufnahme erzielt werden kann.

Durch die erhöhte Osmosewirkung bei der Vermischung und/oder Rüttelung mit dem enthärteten Wasser, dringt die Flüssigkeit am Anfang der Abstehzeit deutlich schneller in die äußeren Schichten der Körnerfrüchte ein. Dieser Vorgang kann über einen Zeitraum von 15 Minuten bis drei Stunden beobachtet werden. Dieser Effekt ist vorteilhaft beispielsweise in der Durum-Müllerei, bei der Bioethanol-Herstellung oder bei Verfahren zur Herstellung von Mehl, bei dem die äußeren Schalenschichten durch Schäler entfernt werden sollen. Bei diesen Anwendungen kommt es darauf an, dass das Wasser schnell von der Oberfläche in die Schale dringen soll und nicht in den Kern.

Mit der erfindungsgemäßen Vorrichtung ist es möglich, die Körnerfrüchte vor dem Abstehvorgang zu erwärmen. In manchen Gebieten werden die Körnerfrüchte bei sehr niedrigen Temperaturen, beispielsweise minus 15° Celsius gelagert, bevor sie weiterverarbeitet werden. Durch die Rüttelung mit der erfindungsgemäßen Vorrichtung erwärmen sich die Körnerfrüchte durch die Reibung der Körnerfrüchte aneinander auf beispielsweise 0° Celsius, so dass die Körnerfrüchte zu Beginn des Abstehvorganges eine deutlich höhere Temperatur aufweisen als gemäß dem Stand der Technik. Durch die höhere Temperatur der Körnerfrüchte nehmen diese während der Abstehzeit einen höheren Gehalt an Wasser auf. Werden die Körnerfrüchte nach der Abstehzeit mit einer entsprechend höheren Temperatur dem Mahlvorgang zugeführt, erhält man zusätzlich eine deutlich höhere Mehlausbeute und hellere Mehle, als wenn die Körnerfrüchte im kalten oder gar gefrorenen Zustand gemahlen werden. Darüber hinaus wird eine Kondenswasserbildung deutlich vermindert oder sogar vermieden.

Als Flüssigkeit für die Aufbereitung kommt in erster Linie Wasser in Frage. Der Flüssigkeit können flüssigkeitslösliche oder mit Flüssigkeit vermischbare Zusätze zugegeben werden. Flüssigkeitslösliche oder mit der Flüssigkeit vermischbare Zusätze können zum Beispiel Enzyme, Emulgatoren und/oder Farbstoffe, Desinfektionsmittel, Beizmittel, Insektizide, Pestizide und/oder Farbstoffe sein. Es können den Körnerfrüchten zum Beispiel auch Zuckerwasser, Melasse oder Flüssigkeiten zur Reduzierung der Gesamtkeimzahl zugesetzt werden. Die Zusätze sind in der Flüssigkeit wenigstens teilweise gelöst. Es ist nicht erforderlich, dass sie vollständig gelöst sind.

Gemäß einer vorteilhaften Ausführungsform der Erfindung ist es möglich, die Flüssigkeit, die den Körnerfrüchten in dem Vormischer beigefügt wird, mit wenigstens einem der oben genannten flüssigkeitslöslichen Zusätze zu versetzen. Die Körnerfrüchte werden mit der Flüssigkeit und den flüssigkeitslöslichen Zusätzen vermischt und anschließend gerüttelt. Die Mehlausbeute der Körnerfrüchte, die mit einer Flüssigkeit vermischt und gerüttelt werden, ist deutlich erhöht. Die Körnerfrüchte weisen darüber hinaus eine höhere Keimfähigkeit auf und das Getreide wächst schneller.

Dieser Effekt beruht darauf, dass mit der erfindungsgemäßen Vorrichtung die Flüssigkeit besser in den Keimling eingebracht wird.

Mit der Vorrichtung ist es erstmals möglich, Flüssigkeit in die Getreidefurche einzubringen. Wird Flüssigkeit in die Getreidefurche, die aus Kleie und Endosperm besteht, eingebracht, erhält man eine höhere Gesamtmehlausbeute bei helleren Aschen. Dieser Effekt beruht darauf, dass die Getreidefurche circa 1/6 der Gesamtgetreidekornoberfläche beträgt und durch das Eindringen der Flüssigkeit in die Getreidefurche damit erstmals das gesamte Getreidekorn mit der Flüssigkeit benetzt wird.

Auch der Zusatz von Insektiziden mittels der erfindungsgemäßen Vorrichtung ist von Vorteil, da die Insektizide ebenfalls deutlich verbessert in die Getreidefurche eindringen können und somit das Getreidekorn besser gegen Insektenbefall schützen.

Weitere Merkmale und Vorteile der Erfindung ergeben sich anhand der zugehörigen Zeichnung, in der ein Ausführungsbeispiel einer erfindungsgemäßen Vibrationsvorrichtung nur beispielhaft dargestellt ist. In der Zeichnung zeigen:
- Fig. 1: einen Querschnitt durch eine erfindungsgemäße Rüttelvorrichtung;
- Fig. 2: das Rohr gemäß Fig. 1 im Querschnitt;
- Fig. 3: einen Querschnitt durch ein rechteckiges Rohr mit zwei Platten;
- Fig. 4: ein geändertes Ausführungsbeispiel in Seitenansicht mit zwei Motoren;
- Fig. 5: einen Querschnitt durch einen Mischerpaddel nach der Linie V-V der Fig. 1;
- Fig. 6: ein Rohr mit Zwischenwänden im Querschnitt;
- Fig. 7: ein Rohr mit einer Zwischenwand im Querschnitt;
- Fig. 8: ein geändertes Ausführungsbeispiel eines Rohres mit Zwischenwänden;
- Fig. 9: ein mit der Motorfußplatte verschraubtes Rohr;
- Fig. 10: ein mit der Motorfußplatte verschweißtes Rohr;
- Fig. 11: ein geändertes Ausführungsbeispiel eines Rohres in Seitenansicht;
- Fig. 12: ein Ausführungsbeispiel in Seitenansicht.

Fig. 1 zeigt eine Vorrichtung 1 zum Benetzen von Körnerfrüchten. Die Vorrichtung 1 weist einen Motor 2 auf, der wiederum eine Motorfußplatte 3 aufweist, an dem kraftschlüssig das Rohr 5 mit einer Platte 4, wie in Fig. 2 dargestellt, angeordnet ist.

Gemäß Fig. 1 ist der Motor 2 als Vibrationsmotor ausgebildet und versetzt das Rohr 5, welches an der Motorfußplatte 3 und der Platte 4 angeordnet ist, in Rüttelbewegungen in Richtung des Doppelpfeiles A.

Körnerfrüchte 11 werden in Richtung des Pfeiles B in die Vorrichtung 1 eingefüllt, und zwar in einen Vormischer 6. In dem Vormischer 6 sind mittels einer motorisch angetriebenen Welle 7 Mischerpaddel 8a, 8b, 8c drehbar in Richtung des Pfeiles C gelagert. Über Zuführrohre 9, 10 wird in dem Vormischer 6 dem Getreide 11 die Flüssigkeit, beispielsweise Wasser zugegeben.

Das oberste Mischerpaddel 8c ist mit Abstand zu den Wasserzuführrohren 9, 10 angeordnet. Hierdurch ist gewährleistet, dass sich das Wasser durch eine Drehbewegung, die die Körnerfrüchte 11 im Bereich der Zuführrohre 9, 10 durchführen, in dem Vormischer verteilt. Ist das oberste Mischerpaddel zu dicht an den Zuführrohren 9, 10 angeordnet, wird lediglich das zugeführte Wasser nach außen gedrückt, wodurch eine Mischung aus Staub, Abriebteilchen und Wasser entsteht, die nach außen gedrückt wird in dem Vormischer 6.

Nach dem Vormischer werden die Körnerfrüchte 11 dem Rohr 5 zugeleitet. Damit sämtliche Körnerfrüchte in das Rohr 5 gelangen, ist ein flexibles Abdichtungs- und Verbindungselement 12 vorgesehen, welches als Gummimanschette ausgebildet sein kann, die an dem Vormischer 6 sowie an dem Rohr 5 angeordnet ist.

Das Körnerfrüchte-Flüssigkeits-Gemisch wird in dem Rohr 5 der Vibration des Motors 2 ausgesetzt. Anschließend gelangt das gerüttelte Körnerfrüchte-Flüssigkeits-Gemisch in eine Austragsvorrichtung 13, aus der das Körnerfrüchte-Flüssigkeits-Gemisch in Richtung der Pfeile D die Vorrichtung 1 verlässt.

Die Austragsvorrichtung 13 zeichnet sich durch eine besonders niedrige Bauhöhe aus.

Die Austragsvorrichtung 13 weist einen Einlass 32 auf, durch den die Körnerfrüchte aus dem Rohr 5 in die Austragsvorrichtung 13 gelangen. Der Übergang zwischen dem Rohr 5 und der Austragsvorrichtung 13 ist wiederum durch ein flexibles Abdichtungs- und Verbindungselement 33 ausgestaltet. Das flexible Abdichtungs- und Verbindungselement 33, welches beispielsweise als Gummimanschette ausgebildet ist, ist an dem Rohr 5 sowie an der Austragsvorrichtung 13 angeordnet.

Die Körnerfrüchte 11 gelangen in dem Austragselement auf eine Bodenplatte 36. Ein von einem Motor 37 in Richtung des Doppelpfeiles E angetriebener Schieber 38 bewegt die Körnerfrüchte zu Auslassöffnungen 39, 40.

Das Rohr 5 und die Motorplatte 3 weisen fast die gleiche Länge auf. Hierdurch ist gewährleistet, dass die Vibrationsenergie des Motors 2 sich vollständig oder annähernd vollständig auf das Körnerfrüchte-Flüssigkeits-Gemisch überträgt, wodurch eine optimale Benetzung der Körnerfrüchte mit der Flüssigkeit erfolgt. Hierdurch ist gewährleistet, dass Enden des Rohres 5 nicht in Schwingungen versetzt werden und damit die Vibrationsenergie des Motors 2 in ungewollte Schwingungsenergie umgesetzt wird. Darüber hinaus weist die Vorrichtung durch diese Ausgestaltung insgesamt eine relativ niedrige Gesamtbauhöhe auf.

Dadurch, dass der Vormischer 6 sehr niedrig gehalten ist in seiner Bauhöhe, dadurch, dass das Rohr 5 eine maximale Länge aufweist, die der zweifachen Länge der Motorplatte 3 entspricht und dadurch, dass die Austragsvorrichtung 13 eine sehr niedrige Bauhöhe aufweist, ist die Gesamtbauhöhe der Vorrichtung 1 sehr niedrig, so dass diese auch bei engen räumlichen Gegebenheiten installiert und benutzt werden kann.

Für eine optimale Vermischung der Körnerfrüchte mit der Flüssigkeit ist es vorteilhaft, in dem Vormischer 6 mehrere Zuführrohre mit der Flüssigkeit anzuordnen. In Fig. 1 sind lediglich die zwei Zuführrohre 9, 10 gezeigt. Optimal sind mindestens vier bis sechs Zuführrohre (je nach Kapazitätsgröße).

Gemäß Fig. 2 ist lediglich der Motor 2 mit der Motorfußplatte 3 und einer weiteren Platte 4 dargestellt. Das Rohr 5 ist im Querschnitt rund ausgebildet.

Fig. 3 zeigt ein im Querschnitt eckiges Rohr 5, welches zwischen Platten 4, 30 angeordnet ist. Die Platten 4, 30 werden mittels Schrauben 14, 15 und Schraubenmuttern 16, 17 aufeinander zubewegt und klemmen damit das Rohr 5 ein. Um ein Verrutschen des Rohres 5 zwischen den Platten 3, 4 zu vermeiden, sind zusätzlich Gummiplatten 18, 19 zwischen dem Rohr 5 und den Platten 4, 30 vorgesehen. Die Gummiplatten 18, 19 sind derart ausgestaltet, dass sie ein Verrutschen des Rohres 5 zwischen den Platten 3, 4 verhindern, jedoch möglichst keine Vibrationsenergie aufnehmen. Die Platte 30 ist mittels Schrauben 31 an der Motorfußplatte 3 des Motors 2 befestigt.

Fig. 4 zeigt die Vorrichtung 1, die in einem Gestell 20 angeordnet ist. Das Gestell 20 ist auf einer Bodenplatte 21 fixiert. Das Rohr 5 wird von zwei Motoren 22, 23 in Vibrationen versetzt. Die Motoren 22, 23 sind hierfür synchronisiert. Die Austragsvorrichtung 13 ist, wie in Fig. 1 beschrieben, ausgeführt. Die Motoren 22, 23 übertragen die Vibrationsenergie über Platten 25, 26 auf das Rohr 5.

Fig. 5 zeigt das Mischerpaddel 8a der Fig. 1 im Querschnitt. Das Mischerpaddel 8a ist an einer Rückseite 27 im Querschnitt halbkreisförmig ausgebildet. Durch die halbkreisförmige Ausbildung der Rückseite 27 des Mischerpaddels 8a ist gewährleistet, dass das Körnerfrüchte-Flüssigkeits-Gemisch nicht an dem Mischerpaddel 8a anhaftet. Durch diese Ausbildung wird eine optimale Vermischung erreicht und auch die erforderliche Hygiene eingehalten.

Fig. 6 zeigt das Rohr 5, in dem Zwischenwände 28, 29 angeordnet sind. Durch die Anordnung der Zwischenwände 28, 29 in dem Rohr 5 wird je nach Art der Körnerfrüchte die Vibrationsenergie optimal auf die Körnerfrüchte übertragen. Mit dem Doppelpfeil A ist die Bewegungsrichtung des Rohres 5 dargestellt. Die Unterteilung in dem Rohr 5 kann variieren.

Wie in Fig. 7 dargestellt, ist in dem Rohr 5 nunmehr nur noch eine Zwischenwand 29 angeordnet. Die Anordnung einer Zwischenwand ist vorteilhaft bei größeren Körnerfrüchten wie beispielsweise Kakaobohnen oder dergleichen, während die Anordnung von zwei oder mehreren Zwischenwänden bei kleineren Körnerfrüchten wie beispielsweise Getreide vorteilhaft ist.

Das Rohr 5 und die Zwischenwände 28, 29 sind vorteilhaft mit Teflon (nicht dargestellt (eingetragene Marke der E.I. du Pont de Nemours and Co., Wilmington Del., USA)) beschichtet.

In Fig. 8 ist ein im Querschnitt rundes Rohr 41 dargestellt, welches Zwischenwände 42, 43, 44 sowie 45, 46, 47, 48 aufweist.

Fig. 9 zeigt das Rohr 5, welches mittels Schrauben 49, 50 an der Motorfußplatte 3 des Motors 2 angeordnet ist.

Gemäß Fig. 10 ist das Rohr 5 an der Motorfußplatte 3 des Motors 2 festgeschweißt.

Fig. 11 zeigt das Rohr 5, welches über eine Zwischenplatte 24 an der Motorfußplatte 3 des Motors 2 befestigt ist. Da der dem Motor 2 abgewandten Seite des Rohres 5, also der Platte 24 gegenüberliegend, keine weitere Platte angeordnet ist, sind außerhalb an dem Rohr 5 Flacheisen 34, 35 befestigt, die eine Übertragung der Vibrationen zu der dem Motor 2 abgewandten Seite des Rohres 5 unterstützen und fördern. Die Platten 34, 35 sind beispielsweise an dem Rohr 5 festgeschweißt.

Fig. 12 zeigt den Motor 2 mit der Motorfußplatte 3, an dem eine Adapterplatte 51 angeordnet werden kann. An der Adapterplatte 51 wird das Rohr 5 befestigt. Die Körnerfrüchte gelangen in Richtung des Pfeiles B in das Rohr und werden dort in Richtung des Doppelpfeiles A gerüttelt.

### Bezugszahlen

- 1: Vorrichtung
- 2: Motor
- 3: Motorfußplatte
- 4: Platte
- 5: Rohr
- 6: Vormischer
- 7: Welle
- 8a: Mischerpaddel
- 8b: Mischerpaddel
- 8c: Mischerpaddel
- 9: Zuführrohr
- 10: Zuführrohr
- 11: Körnerfrüchte
- 12: flexibles Abdichtungs- und Verbindungselement
- 13: Austragsvorrichtung
- 14: Schrauben
- 15: Schrauben
- 16: Schraubenmutter
- 17: Schraubenmutter
- 18: Gummiplatte
- 19: Gummiplatte
- 20: Gestell
- 21: Bodenplatte
- 22: Motor
- 23: Motor
- 24: Platte
- 25: Platte
- 26: Platte
- 27: Rückseite des Mischerpaddels 8
- 28: Zwischenwand
- 29: Zwischenwand
- 30: Platte
- 31: Schrauben
- 32: Einlassöffnung der Austragsvorrichtung 13
- 33: flexibles Abdichtungs- und Verbindungselement
- 34: Flacheisen
- 35: Flacheisen
- 36: Boden der Austragsvorrichtung 13
- 37: Motor
- 38: Schieber
- 39: Auslassöffnung
- 40: Auslassöffnung
- 41: Rohr
- 42: Zwischenwände
- 43: Zwischenwände
- 44: Zwischenwände
- 45: Zwischenwände
- 46: Zwischenwände
- 47: Zwischenwände
- 48: Zwischenwände
- 49: Schraube
- 50: Schraube
- 51: Adapterplatte
- A: Doppelpfeil
- B: Pfeil
- C: Pfeil
- D: Pfeil
- E: Doppelpfeil

## Patentansprüche

1. Vorrichtung zum Benetzen von Körnerfrüchten mit einer Flüssigkeit mit einer Rütteleinrichtung für die Körnerfrüchte, die ein Rohr aufweist und wenigstens einen das Rohr in Rüttelbewegung versetzenden Motor, der eine Motorfußplatte zum Anschluss einer zu rüttelnden Vorrichtung aufweist,
**dadurch gekennzeichnet, dass** das Rohr (5) mit der Motorfußplatte (3) kraftschlüssig verbunden ist, und dass das Rohr (5) maximal eine Länge aufweist, die der zweifachen Länge der Motorfußplatte (3) entspricht.

2. Vorrichtung nach Anspruch 1, **dadurch gekennzeichnet, dass** das Rohr (5) vertikal oder schräg oder horizontal angeordnet ist.

3. Vorrichtung nach Anspruch 1, **dadurch gekennzeichnet, dass** das Rohr (5) kürzer als die Länge der Motorfußplatte (3) ausgebildet ist und dass eine Adapterplatte zwischen der Motorfußplatte (3) und dem Rohr (5) vorgesehen ist.

4. Vorrichtung nach Anspruch 1, **dadurch gekennzeichnet, dass** das Rohr (5) mit jeder der Motorfußplatten (25, 26) von wenigstens zwei Motoren (22, 23) kraftschlüssig verbunden ist, und dass das Rohr (5) maximal eine Länge aufweist, die der zweifachen Summe der Längen sämtlicher Motorfußplatten (25, 26) entspricht.

5. Vorrichtung nach Anspruch 1, **dadurch gekennzeichnet, dass** an der Motorfußplatte (3) eine Zwischenplatte (4, 30, 51) befestigt ist, und dass an der Zwischenplatte (4, 30, 51) das Rohr (5) befestigt ist.

6. Vorrichtung nach einem der vorhergehenden Ansprüche, **dadurch gekennzeichnet, dass** das Rohr (5) zwischen zwei Platten (4, 30) befestigt ist, wobei die Platte (30) mit der wenigstens einen Motorfußplatte (3) kraftschlüssig verbunden ist.

7. Vorrichtung nach einem der vorhergehenden Ansprüche, **dadurch gekennzeichnet, dass** das Rohr (5, 41) Zwischenwände (28, 29, 42 bis 48) aufweist.

8. Vorrichtung nach einem der vorhergehenden Ansprüche, **dadurch gekennzeichnet, dass** die Vorrichtung (1) einen Vormischer (6) aufweist, in dem den Körnerfrüchten (11) die Flüssigkeit zugegeben wird, und dass der Vormischer (6) wenigstens ein Mischerpaddel (8a, 8b, 8c) aufweist, welches an einer Rückseite (27) abgerundet ausgebildet ist.

9. Vorrichtung nach Anspruch 8, **dadurch gekennzeichnet, dass** die Mischerpaddel (8a, 8b, 8c) mit Abstand zu einer Wasserzuführung angeordnet sind, derart, dass das zugeführte Wasser als erstes zwischen den Körnerfrüchten versickert.

10. Vorrichtung nach Anspruch 8, **dadurch gekennzeichnet, dass** die Rückseite (27) des wenigstens einen Mischerpaddels (8a, 8b, 8c) abgerundet ausgebildet ist.

11. Vorrichtung nach Anspruch 8, **dadurch gekennzeichnet, dass** in dem Vormischer (6) mindestens ein Wasserzuführelement (9, 10) angeordnet ist.

12. Vorrichtung nach einem der Ansprüche 8 bis 11, **dadurch gekennzeichnet, dass** der Antrieb des Vormischers (6) frequenzgesteuert zur variablen Geschwindigkeitsregelung ausgebildet ist.

13. Vorrichtung nach einem der vorhergehenden Ansprüche, **dadurch gekennzeichnet, dass** der wenigstens eine Motor (2; 22, 23) das Rohr (5) mit einer Frequenz von mindestens 65 Hz, vorzugsweise mindestens 70 Hz in Schwingung versetzt.

14. Vorrichtung nach einem der vorhergehenden Ansprüche, **dadurch gekennzeichnet, dass** eine Rüttelung des Körnerfrüchte-Flüssigkeits-Gemisches mit 5 g bis 15 g (g = Erdbeschleunigung) vorgesehen ist.

15. Vorrichtung nach einem der vorhergehenden Ansprüche, **dadurch gekennzeichnet, dass** eine Rüttelung des Körnerfrüchte-Flüssigkeits-Gemisches mit 13 g bis 15 g (g = Erdbeschleunigung) vorgesehen ist.

16. Verfahren zum Benetzen von Körnerfrüchten mit einer Flüssigkeit mit einer Vorrichtung nach Anspruch 1, **dadurch gekennzeichnet, dass** die Körnerfrüchte (11) mit enthärtetem Wasser gemischt und anschließend gerüttelt werden.

17. Verfahren zum Benetzen von Körnerfrüchten mit einer Flüssigkeit mit einer Vorrichtung nach Anspruch 1, **dadurch gekennzeichnet, dass** der Flüssigkeit wenigstens ein flüssigkeitslöslicher und/oder wenigstens ein der Flüssigkeit vermischbarer Zusatz beigemischt wird, und dass die Körnerfrüchte (11) mit der Flüssigkeit und dem wenigstens einen flüssigkeitslöslichen oder mit der Flüssigkeit vermischbaren Zusatz anschließend gemischt und danach gerüttelt werden.

18. Verfahren nach Anspruch 16 oder 17, **dadurch gekennzeichnet, dass** das Körnerfrüchte-Flüssigkeits-Gemisch mit einer Frequenz größer 65 Hz, vorzugsweise größer 70 Hz gerüttelt wird.

19. Verfahren nach Anspruch 16 oder 17, **dadurch gekennzeichnet, dass** das Körnerfrüchte-Flüssigkeits-Gemisch mit etwa 5 g bis 15 g (g = Erdbeschleunigung) gerüttelt wird.

20. Verfahren zum Rütteln von Körnerfrüchten mit einer Vorrichtung gemäß Anspruch 1, **dadurch gekennzeichnet, dass** die Körnerfrüchte durch den Rüttelvorgang erwärmt werden.

## Claims

1. Device for wetting grain with a fluid, having a grain vibration appliance which has a pipe and at least one motor for causing a vibratory movement of the pipe, said motor having a motor base-plate for connecting a device to be vibrated,
**characterized in that** the pipe (5) is connected in a force-locked manner to the motor base-plate (3) and the pipe (5) has a maximum length which corresponds to twice the length of the motor base-plate (3).

2. Device according to Claim 1, **characterized in that** the pipe (5) is arranged so as to be vertical or inclined or horizontal.

3. Device according to Claim 1, **characterized in that** the pipe (5) is designed shorter than the length of the motor base-plate (3) and an adaptor plate is provided between the motor base-plate (3) and the pipe (5).

4. Device according to Claim 1, **characterized in that** the pipe (5) is connected in a force-locked manner to each of the motor'base-plates (25, 26) of at least two motors (22, 23) and the pipe (5) has a maximum length which corresponds to twice the sum of the lengths of all the motor base-plates (25, 26).

5. Device according to Claim 1, **characterized in that** an intermediate plate (4, 30, 51) is secured to the motor base-plate (3) and the pipe (5) is secured to the intermediate plate (4, 30, 51).

6. Device according to one of the preceding claims, **characterized in that** the pipe (5) is secured between two plates (4, 30), the plate (30) being connected in a force-locked manner to the at least one motor base-plate (3).

7. Device according to one of the preceding claims, **characterized in that** the pipe (5, 41) has partitions (28, 29, 42 to 48).

8. Device according to one of the preceding claims, **characterized in that** the device (1) has a pre-mixer (6) inside which the fluid is added to the grain (11) and the pre-mixer has at least one mixing vane (8a, 8b, 8c) which is designed with a rounded form on a rear side (27).

9. Device according to Claim 8, **characterized in that** the mixing vane (8a, 8b, 8c) is arranged at a distance from a water supply in such a way that the water supplied trickles first between the grain.

10. Device according to Claim 8, **characterized in that** the rear side (27) of the at least one mixing paddle (8a, 8b, 8c) is designed with a rounded form.

11. Device according to Claim 8, **characterized in that** at least one water supply element (9, 10) is arranged inside the pre-mixer (6).

12. Device according to one of Claims 8 to 11, **characterized in that** the drive of the pre-mixer (6) is designed with frequency control for variable speed adjustment.

13. Device according to one of the preceding claims, **characterized in that** the at least one motor (2; 22, 23) causes oscillation of the pipe (5) with a frequency of at least 65 Hz, preferably at least 70 Hz.

14. Device according to one of the preceding claims, **characterized in that** vibration of the grain/fluid mixture is performed at 5 g to 15 g (g = acceleration due to gravity).

15. Device according to one of the preceding claims, **characterized in that** vibration of the grain/fluid mixture is performed at 13 g to 15 g (g = acceleration due to gravity).

16. Method for wetting grain with a fluid using a device according to Claim 1, **characterized in that** the grain (11) is mixed with softened water and then vibrated.

17. Method for wetting grain with a fluid using a device according to Claim 1, **characterized in that** at least one additive which is fluid-soluble and/or at least able to be mixed with the fluid is mixed into the fluid, and the grain (11) is then mixed with the fluid and the at least one additive which is fluid-soluble or able to be mixed with the fluid, and thereafter vibrated.

18. Method according to Claim 16 or 17, **characterized in that** the grain/fluid mixture is vibrated with a frequency greater than 65 Hz, preferably greater than 70 Hz.

19. Method according to Claim 16 or 17, **characterized in that** the grain/fluid mixture is vibrated at 5 g to 15 g (g = acceleration due to gravity).

20. Method for vibrating grain with a device according to Claim 1, **characterized in that** the grain is warmed as a result of the vibrating process.

## Revendications

1. Dispositif d'humidification de céréales avec un liquide avec un dispositif de secouage pour les céréales, qui comprend un tube et au moins un moteur mettant le tube dans un mouvement de secouage, qui comprend une plaque de base de moteur pour le raccordement à un dispositif destiné à être secoué, **caractérisé en ce que** le tube (5) est relié avec la plaque de base du moteur (3) par friction et **en ce que** le tube (5) présente au maximum une longueur correspondant au double de la longueur de la plaque de base du moteur (3).

2. Dispositif selon la revendication 1, **caractérisé en ce que** le tube (5) est disposé verticalement ou en oblique ou horizontalement.

3. Dispositif selon la revendication 1, **caractérisé en ce que** le tube (5) est plus court que la longueur de la plaque de base du moteur (3) et **en ce qu'**une plaque d'adaptation est prévue entre la plaque de base du moteur (3) et le tube (5).

4. Dispositif selon la revendication 1, **caractérisé en ce que** le tube (5) est relié avec chacune des plaques de base (25, 26) d'au moins deux moteurs (22, 23) par liaison de force et **en ce que** le tube (5) présente au maximum une longueur correspondant au double de la somme des longueurs de toutes les plaques de base (25, 26).

5. Dispositif selon la revendication 1, **caractérisé en ce que**, sur la plaque de base (3) est fixée une plaque intermédiaire (4, 30, 51) et **en ce que** sur la plaque intermédiaire (4, 30, 51), est fixé le tube (5).

6. Dispositif selon l'une des revendications précédentes, **caractérisé en ce que** le tube (5) est fixé entre deux plaques (4, 30), la plaque (30) étant reliée avec l'au moins une plaque de base de moteur (3) par liaison de force.

7. Dispositif selon l'une des revendications précédentes, **caractérisé en ce que** le tube (5, 41) comprend des parois intermédiaires (28, 29, 42 à 48).

8. Dispositif selon l'une des revendications précédentes, **caractérisé en ce que** le dispositif (1) comprend un pré-mélangeur (6) dans lequel le liquide est versé sur les céréales (11) et **en ce que** le pré-mélangeur (6) comprend au moins une palette de mélangeur (8a, 8b, 8c), qui est conçue de manière arrondie à l'arrière (27).

9. Dispositif selon la revendication 8, **caractérisé en ce que** les palettes de mélangeur (8a, 8b, 8c) sont disposées à une distance d'une alimentation d'eau de façon à ce que l'eau à introduire s'infiltre d'abord entre les céréales.

10. Dispositif selon la revendication 8, **caractérisé en ce que** l'arrière (27) de l'au moins une palette de mélangeur (8a, 8b, 8c) est conçue de manière arrondie.

11. Dispositif selon la revendication 8, **caractérisé en ce que**, dans le pré-mélangeur (6), se trouve au moins un élément d'alimentation en eau (9, 10).

12. Dispositif selon l'une des revendications 8 à 11, **caractérisé en ce que** l'entraînement du pré-mélangeur (6) est conçu de façon à être commandé par fréquence pour une régulation variable de la vitesse.

13. Dispositif selon l'une des revendications précédentes, **caractérisé en ce que** l'au moins un moteur (2 ; 22, 23) met en vibration le tube (5) avec une fréquence d'au moins 65 Hz, de préférence d'au moins 70 Hz.

14. Dispositif selon l'une des revendications précédentes, **caractérisé en ce qu'**il est prévue de secouer le mélange céréales-liquide avec 5 g à 15 g ( g = accélération de la pesanteur).

15. Dispositif selon l'une des revendications précédentes, **caractérisé en ce qu'**il est prévue de secouer le mélange céréales-liquide avec 13 g à 15 g ( g = accélération de la pesanteur).

16. Procédé pour l'humidification de céréales avec un liquide avec un dispositif selon la revendication 1, **caractérisé en ce que** les céréales (11) sont mélangées avec de l'eau adoucie puis sont secouées.

17. Procédé pour l'humidification de céréales avec un liquide avec un dispositif selon la revendication 1, **caractérisé en ce qu'**au liquide est ajouté au moins un additif soluble dans le liquide et/ou au moins un additif miscible dans le liquide et **en ce que** les céréales (11) sont mélangées avec le liquide et d'au moins un additif soluble dans le liquide ou miscible avec le liquide puis secouées.

18. Procédé selon la revendication 16 ou 17, **caractérisé en ce que** le mélange céréales-liquide est secoué avec une fréquence supérieure à 65 Hz, de préférence supérieure à 70 Hz.

19. Procédé selon la revendication 16 ou 17, **caractérisé en ce que** le mélange céréales-liquide est secoué avec environ 5 g à 15 g (g = accélération de la pesanteur).

20. Procédé pour secouer des céréales avec un dispositif selon la revendication 1, **caractérisé en ce que** les céréales sont chauffées par le processus de secouage.
